# EUROPÄISCHE PATENTSCHRIFT

(11) **EP 0 012 150 B1**
(45) Veröffentlichungstag und Bekanntmachung des Hinweises auf die Patenterteilung: **19.05.1982**
(21) Anmeldenummer: 79101685.0
(22) Anmeldetag: 31.05.1979
(51) Int. Cl.: E06B 3/48, E05D 15/26, E05D 1/04, E04B 2/74, A47K 3/22

(54) **Falttür für Duschkabinen**
Folding door for shower cubicles
Porte pliante pour cabines à douches

(30) Priorität: 14.12.1978 DE 2854083
(43) Veröffentlichungstag der Anmeldung: 25.06.1980
(73) Patentinhaber: PAS Patent Administration & Service GmbH, D-8000 München 2 (DE)
(72) Erfinder: Mutschlechner, Heinz, Bruneck (IT)
(74) Vertreter: Körber, Wolfhart, Dr.rer.nat.

## Beschreibung

Die Erfindung bezieht sich auf eine Falttür für Duschkabinen, bestehend aus mehreren Blatteilen mit an ihren einander benachbarten vertikalen Längskanten angeordenten Gelenken, die jeweils aus einem hohlzylindrischen Bauteil an einer Längskante des einen Blatteiles und einem am Umfang des hohlzylindrischen Bauteiles zumindest teilweise anliegenden schalenförmigen Bauteil an einer Längskante des anderen Blatteiles bestehen, wobei an den oberen und unteren Enden der Gelenkteile Steckbauteile vorgesehen sind, welche in dem hohlzylindrischen Bauteil lösbar befestigt sind und mit einem Kopfteil die Endstirnkanten der Bauteile überragen und diese gegen eine axiale Verschiebung sichern.

Derartige Falttüren sind beispielsweise aus der DE-A-2 312 745 und der US-A-3 670 797 bekannt geworden. In der erstgenannten Schrift wird das innere hohlzylindrische Bauteile von einem dieses fast völlig umgebenden kanalförmigen Bauteil umfaßt. Um einen erwünscht großen Schwenkwinkel zu erreichen, ist das innere hohlzylindrische Bauteil nicht völlig geschlossen, so daß ab einem bestimmten Schwenkwinkel ein Schenkel des kanalförmigen Bauteiles in das hohlzylindrische Bauteil hineingleiten kann. Es ist somit eine sehr genaue Formgebung der ineinandergreifenden Bauteile erforderlich und ein Zusammensetzen der Falttür, d.h. ihrer Gelenke ist nur durch axiales Ineinanderschieben der Bauteile möglich, da während der Benutzung ein radiales Auseinandergleiten der das Gelenk bildenden Bauteile über den ganzen Schwenkbereich des Gelenkes zu vermeiden ist.

In der zweitgenannten US-Patentschrift liegen ein innerer, geschlitzter hohlzylindrischer Bauteil und ein äußerer schalenförmiger Bauteil flächig aneinander an, wobei der äußere schalenförmige Bauteil den zylindrischen Bauteil auf mehr als 180° umgibt, um ein radiales Auseinanderfallen des Gelenkes zu vermeiden. Dadurch kann dieses Gelenk und damit die Falttürteile nur um einen begrenzten Schwenkwinkel zueinander verschwenkt werden. Auch hier ist für einen Zusammenbau der Gelenke ein axiales Ineinanderschieben der Bauteile erforderlich, was fertigungstechnisch aufwendig ist. Das Steckbauteil wird hier durch eine in das innere hohlzylindrische Bauteil eingeschraubte Schraube gebildet, welche mit einem an den Stirnseiten der Bauteile anliegenden Ring die Bauteile gegen axiale Verschiebung sichert.

Aus den US-A-35 59 352 und 3 677 322 sind bei als Raumteiler verwendbaren Trennwänden Kappenförmige Kopfteile bekannt, welche auf hohlzylindrische Pfosten zwischen benachbarten Vertikalkanten von Wandblatteilen aufsetzbar sind und eine Gleitrinne bilden, in welcher die Wandblatteile tragende Beschlagteile gleiten können. Diese Beschlagteile umgeben den Pfosten auf weniger als 180°. Damit ist zwar eine gelenkige Verbindung zwischen den Wandblatteilen zu deren wahlweiser winkliger Einstellung zueinander geschaffen. Es ist jedoch ein zusätzlicher von den Wandteilen getrennter Mittelpfosten erforderlich, der eine Abstützung am Boden erfordert. Außerdem sichert die Anbringung der Wandblatteile mittels kurzer Beschlagteile keine spritzwasserdichte Gelenkverbindung zwischen benachbarten Wandteilen. Für eine Falttür für Duschkabinen ist eine solche Gelenkverbindung daher nicht geeignet.

Der Erfindung liegt die Aufgabe zugrunde, bei einer Falttür für Duschkabinen der eingangs genannten Art die Gelenke so auszubilden, daß ein Schwenkwinkel der Blattteile zueinander bis zu 180° ermöglicht ist, also eine Stellung der Blatteile von parallel aneinanderliegend bis zu einer Stellung in einer Ebene zuläßt.

Zur Lösung dieser Aufgabe wird erfindungsgemäß vorgeschlagen, daß das schalenförmige Bauteil das hohlzylindrische Bauteil auf weniger als 180° seines Umfanges umgibt und das Kopfteil der Steckbauteile als die Endstirnkanten der Bauteile umgreifende und die Bauteile auch radial in jeder Schwenklage zusammenhaltende Kappe ausgebildet ist, wobei das die Kappe bildende Kopfteil einen zylindrischen, geschlitzten Ansatz aufweist, der in das hohlzylindrische Bauteil paßt und durch einen konischen Mutterkörper einer von außen in das Kopfteil eingesetzten Schraube klemmend in den hohlzylindrischen Bauteil verspreizt wird und der Mutterkörper gegen eine Mitnahme mit der Schraube drehgesichert ist.

Dadurch, daß die das Gelenk bildenden Bauteile, der hohlzylindrische und der schalenförmige Bauteil, mittels der Steckbauteile sowohl in radialer als auch in axialer Richtung zusammengehalten werden, ist erreicht, daß das schalenförmige Bauteil das hohlzylindrische Bauteil auf weniger als 180° zu umfassen braucht, so daß der Schwenkwinkel der Türblatteile zueinander nicht eingeengt ist. Auch ist der Zusammenbau derartiger Gelenke und damit Türblatteile wesentlich erleichtert, da die Bauteile einfach aneinandergelegt werden können und mittels der in das hohlzylindrische Bauteil eingesetzten und dort festgeklemmten Steckbauteile miteinander verbunden werden können. Damit ist auch das Auswechseln einzelner Türblatteile bei eingebauter Falttür möglich, falls einzelne Türblatteile beschädigt sind.

Zweckmässige Ausgestaltungen des Steckbauteiles sind in den Unteransprüchen gekennzeichnet.

Eine beispielsweise Ausführungsform der Erfindung wird im folgenden anhand der beigefügten Zeichnungen näher beschrieben. Es zeigen
Fig. 1 in Ansicht eine Falttür mit drei Türblatteilen;
Fig. 2 eine Ansicht der Falttür nach Fig. 1 von oben;
Fig. 3 eine Schnittansicht entlang der Linie 111-111 in Fig. 1;
Fig. 4 eine Schnittansicht entlang der Linie IV-IV in Fig. 3 und
Fig. 5 ein Steckbauteil in auseinandergezogener Darstellung.

Die dargestellte Falttür besteht aus drei Türblattteilen 1, welche beispielsweise aus einem Leichtmetallrahmen 2 mit eingesetzten durchscheinanden Scheiben 3 bestehen. Oben und unten ist der Leichtmetallrahmen 2 jeweils mit einer Gummileiste 3a versehen. Die vertikalen Längskanten jedes Türblatteiles 1 weisen jeweils an der einen Längskante ein hohlzylindrisches Bauteil 4 und an der gegenüberliegenden Längskante ein schalenförmiges Bauteil 5 auf, welches in der Krümmung dem hohlzylindrischen Bauteil 4 angepasst ist und dieses am äußeren Umfang mit weniger als 180° umfasst. Die hohlzylindrischen Bauteile 4 und die schalenförmigen Bauteile 5 benachbarter Türblatteile 1 bilden ein Gelenk. Dieses Gelenk wird jeweils an den oberen und unteren Enden durch Steckbauteile 6 zusammengehalten, wie aus Fig. 3 bis 5 näher ersichtlich.

Jedes Steckbauteil 6 besteht aus einem Kopfteil 7, welches mit einem Rand 8 versehen ist, welcher die oberen bzw. unteren Stirnkanten der Bauteile 4 und 5 umgreift und eine Kappe bildet. Ferner weist das das Kopfteil einen zylindrischen, mit Schlitzen 9 versehenen Ansatz 10 auf, welcher in das hohlzylindrische Bauteil 4 paßt. Durch einen konischen Mutterkörper 11 mit Gewindebohrung 12, in welcher eine durch das Kopfteil 7 ragende Schraube 13 einschraubbar ist, wird der Ansatz 10 gespreizt und in dem hohlzylindrischen Bauteil 4 verklemmt. Eine in einen der Schlitze 9 eingreifende Nase 14 am Mutterkörper 11 verhindert ein Mitdrehen des Mutterkörpers während des Festziehens der Schraube 13.

Für die Befestigung der Falttür an einer Wand ist eine Leiste 15 vorgesehen, welche zweckmässig ein hohlzylindrisches Bauteil trägt, um mit einem schalenförmigen Bauteil eines ersten Türblatteiles 1 ein Gelenk zu bilden. Es können auch Türblatteile 1 vorgesehen sein, die an beiden Längskanten übereinstimmende Bauteile 4 bzw. 5 aufweisen, je nachdem, wie beabsichtigt ist, die Türblatteile zusammenzusetzen und welcher Endabschluß an der freien Längskante der Falttür erwünscht ist.

## Patentansprüche

1. Falttür für Duschkabinen, bestehend aus mehreren Blatteilen (1), mit an ihren einander benachbarten vertikalen Längskanten angeordneten Gelenken, die jeweils aus einem hohlzylindrischen Bauteil (4), an einer Längskante des einen Blatteiles und einem am Umfang des hohlzylindrischen Bauteiles (4), zumindest teilweise anliegenden schalenförmigen Bauteil (5), and einer Längskante des anderen Blatteiles bestehen, wobei an den oberen und unteren Enden der Gelenkteile Steckbauteile (6) vorgesehen sind, welche in dem hohlzylindrischen Bauteil (4) lösbar befestigt sind und mit einem Kopfteil (7) die Endstirnkanten der Bauteile (4, 5) überragen und diese gegen eine axiale Verschiebung sichern, dadurch gekennzeichnet, daß das schalenförmige Bauteil (5) das hohlzylindrische Bauteil (4) auf weniger als 180° seines Umfanges umgibt und das Kopfteil (7) der Steckbauteile (6) als die Endstirnkanten der Bauteile (4, 5) umgreifende und die Bauteile auch radial in jeder Schwenklage Zusammenhaltende Kappe ausgebildet ist, wobei das die Kappe bildende Kopfteil (7) einen zylindrischen, geschlitzten Ansatz (10) aufweist, der in das hohlzylindrische Bauteil (4) paßt und durch einen konischen Mutterkörper (11) einer von außen in das Kopfteil (7) eingesetzten Schraube (13) klemmend in den hohlzylindrischen Bauteil (4) verspreizt wird und der Mutterkorper (11) gegen eine Mitnahme mit der Schraube (13) drehgesichert ist.

2. Falttür nach Anspruch 1, dadurch gekennzeichnet, daß der zylindrische Ansatz (10) mehrere Längsschlitze (9) aufweist und der Mutterkörper (11) eine Nase (14) aufweist, die sich als Drehsicherung in einen der Längsschlitze schiebt.

3. Falttür nach Anspruch 1 oder 2, dadurch gekennzeichnet, daß die Teile des Steckbauteiles (6), insbesondere Kopfteil (7) mit Ansatz (10) und Mutterkörper (11) als Kunststoff-Spritzgußteile ausgebildet sind.

## Claims

1. Folding door for showering cabinets consisting of several leaf parts (1) comprising joints arranged on the adjacent vertical longitudinal edge of said leaf parts, each consisting of a hollow cylindrical part (4) on one longitudinal edge of one of the leaf parts and one on the circumference of the hollow cylindrical part (4) at least partly touching shell-type part (5) on one of the longitudinal edges of one of the outer leaf parts, whereby at the upper and lower ends of the joints plug parts (6) are provided, said plug parts are releasably fastened in the hollow cylindrical part (4) and with a head part (7) rise above the end face of the parts (4, 5) and secure these against axial displacement characterized in that the shell-type part (5) surrounds the hollow cylindrical part (4) by less than 180° of its circumference and the head part (7) of the plug parts (6) is formed to be a cap encompassing the end faces of the parts (4, 5) and said cap holding together radially the parts in every swivelling position, whereby the head part (7) forming the cap, evidences a cylindrical, slotted projection (10) which fits into the hollow cylindrical part (4) and by means of a conical nut (11) of a screw (13) externally fitted into the head part (7) is braced by diagonals and pressed into the hollow cylindrical part (4) and the nut (11) is secured against rotation with the screw (13).

2. Folding door according to claim 1 characterized in that the cylindrical projection (10) evidences several longitudinal slots (9) and the nut (11) has a nip (14) which moves into one of the slots thus acting as a securing device against rotation.

3. Folding door according to claim 1 or 2, characterized in that the parts of the plug part (6) especially head part (7) with projection (10) and nut (11) are made of plastics and formed by injection moulding.

## Revendications

1. Porte pliante pour cabines de douches consistant en plusieurs panneaux (1) comportant, sur leurs bords longitudinaux, verticaux, adjacents, des articulations, constitués chacune par un élément tubulaire (4), sur le bord de l'un des panneaux, et sur le bord de l'autre panneau, par un élément en forme de gouttière (5) s'appliquant au moins partiellement sur le pourtour de l'élément tubulaire, des pièces axiales (6) étant prévues aux extrémités supérieure et inférieure des éléments d'articulation et fixées de manière amovible dans l'élément tubulaire, dépassant par une tête (7) les bords avant de ses pièces (4, 5) en empêchant celles-ci de se déplacer longitudinalement, caractérisée en ce que l'élément en forme de gouttière (5) enveloppe l'élément tubulaire (4) sur moins de 180⁰ du pourtour de sa section transversale et en ce que la tête (7) de l'élément axial (6) est constituée comme un bouchon enveloppant les bords avant des pièces (4, 5) les retenant ainsi assemblées, également dans le sens radial, dans toute position des panneaux de la porte, la tête formant bouchon (7) présentant un prolongement tubulaire, fendu (10), ajusté dans l'élément tubulaire (4) et, par l'écrou conique (11) d'une vis (13), introduite de l'extérieur dans la tête (7) s'évasant pour se bloquer dans cet élément (4), l'écrou (11) étant retenu pour ne pas être entraîné en rotation par la vis (13).

2. Porte pliante suivant la revendication 1, caractérisée en ce que le prolongement tubulaire (10) présente plusieurs fentes longitudinales (9) et l'écrou (11) un bec (14) se déplaçant dans l'une de ces fentes pour empêcher la rotation de l'écrou.

3. Porte pliante suivant la revendication 1 ou 2, caractérisée en ce que les pièces de l'élément axial (6), en particulier la tête (7) avec son prolongement (10) et l'écrou (11), sont en matière plastique, coulées sous pression.
